# EUROPÄISCHE PATENTANMELDUNG

(11) **EP 1 672 096 A1**
(43) Veröffentlichungstag der Anmeldung: **21.06.2006**
(21) Anmeldenummer: 05111518.6
(22) Anmeldetag: 30.11.2005
(51) Int. Cl.: C23G 3/02, B21B 45/00, C21D 1/44, B08B 3/04

(54) **Beizeinrichtung und Verfahren zum kontinuierlichen Beizen eines Metallbandes**

(30) Priorität: 14.12.2004 AT 20952004
(71) Anmelder: Voest-Alpine Industrieanlagenbau GmbH & Co, 4031 Linz (AT)
(72) Erfinder: Dipl.-Ing. Stadlbauer, Alois, 4040 Linz (AT); Hödl, Stefan, 4048 Puchenau (AT)
(74) Vertreter: VA TECH Patente GmbH & Co

(57) **Zusammenfassung**

Die Erfindung betrifft eine Beizeinrichtung mit einem Vorwärmtank und ein Verfahren zum kontinuierlichen Beizen eines Metallbandes. Die Beizeinrichtung umfasst einen Vorwärmtank (1) und mindestens einen nachgeordneten Beiztank (3), durch die das zu behandelnde Metallband kontinuierlich geführt wird, wobei dem Vorwärmtank eine Heizeinrichtung (6) zum Aufheizen einer Vorwärmflüssigkeit zugeordnet ist, die das Metallband umspült. Ziel der Erfindung ist das Bereitstellen einer in der Herstellung kostengünstigen Beizeinrichtung und eines im Betrieb kostengünstigen Beizverfahrens. Dies wird dadurch erreicht, dass die Heizeinrichtung (6) mindestens eine in den Vorwärmtank integrierte Rauchgasleitung (11) zur Durchführung von Verbrennungsgasen, eine der Rauchgasleitung zugeordnete Brenneinrichtung (7) für einen Brennstoff und ein Gebläse (42) zur Durchleitung der Verbrennungsgase durch die Rauchgasleitung umfasst.

## Beschreibung

Die Erfindung betrifft eine Beizeinrichtung zum kontinuierlichen Beizen eines Metallbandes mit einem Vorwärmtank und mindestens einem nachgeordneten Beiztank, durch die das Metallband kontinuierlich geführt wird, wobei dem Vorwärmtank eine Heizeinrichtung zum Aufheizen einer Vorwärmflüssigkeit zugeordnet ist, die das Metallband umspült. Weiters betrifft die Erfindung ein Verfahren zum kontinuierlichen Beizen eines Metallbandes in einer Beizvorrichtung, wobei das Metallband in einem Vorwärmtank durch eine vorgewärmte Vorwärmflüssigkeit auf eine Beiz-Vorwärmtemperatur vorgewärmt wird und anschließend in mindestens einem Beiztank durch eine Beizflüssigkeit geführt wird.

Unter kontinuierlichem Beizen versteht man die kontinuierliche chemische Entzunderung eines warmgewalzten metallischen Bandes, vorzugsweise eines Stahlbandes. Dies erfolgt durch ein kontinuierliches Durchleiten des Metallbandes durch ein mit Beizlösung gefülltes Beizbecken. Hierbei wird die Beizlösung auf eine optimale Prozesstemperatur erwärmt, um die Auflösungsgeschwindigkeit des Zunders auf der Bandoberfläche zu erhöhen und damit die Behandlungszeit / Verweilzeit des Metallbandes in der Beizlösung möglichst kurz zu halten.

Wesentlich ist hierbei die Temperatur der Beizlösung in der unmittelbaren Grenzschicht zur Bandoberfläche. Solange das Metallband nicht annähernd die Temperatur der Beizlösung aufweist, kühlt diese in der Grenzschicht am kühleren Metallband ab und erreicht die optimalen Beizbedingungen nicht. Erst mit dem Erreichen annähernd gleicher Temperatur der Metallbandoberfläche und der Beizlösung findet die schnelle Auflösung des Zunders statt.

Üblicherweise durchläuft das Metallband mehrere hintereinander angeordnete Beizbecken oder Beiztanks, wobei die Beizlösung zwischen den einzelnen Beizbecken mit Doppelrollen abgequetscht wird. Dadurch erreicht man eine Konzentrationsabstufung der Beizlösung in den einzelnen Beizbecken. Im ersten Beizbecken erfolgt in erster Linie eine Aufwärmung des Metallbandes durch die Beizlösung und der Beizfortschritt in diesem ersten Beizbecken ist durch die Abkühlung der Beizlösung in der Grenzschicht dementsprechend sehr gering. Erst ab dem zweiten Beizbecken, wenn das Metallband annähernd die Beizbadtemperatur aufweist und damit die Beizlösung in der Grenzschicht nicht mehr abgekühlt wird, findet eine rasche Auflösung des Zunders statt.

Um eine unnötig lange Beizstrecke mit geringer Wirkung in einem ersten Teilabschnitt zu vermeiden, ist ein Vorwärmen des Metallbandes vor dem eigentlichen Beizvorgang in vielen Ausführungsformen bereits bekannt. Dies kann beispielsweise durch elektromagnetische Induktion, durch mit elektrischer Energie oder mit Gas betriebene Infrarotstrahler, in einer Dampfkammer, durch Besprühen des Metallbandes mit Heißwasser oder durch ein heißes mit Dampf oder elektrisch beheiztes Wasserbad erfolgen.

Im Detail ist es aus der EP-A 225 273 bekannt, das Metallband unmittelbar vor dem Eintritt in das erste Beizbecken mit einer elektrischen Heizung oder mit Heißluft oder mit einer anderen Heizung auf eine Temperatur über dem Siedepunkt der Beizlösung bei Atmosphärendruck zu erhitzen.

Nach einer weiteren in der EP-A 225 273 beschriebenen Ausführungsform wird das Metallband vor dem Eintritt in das Beizbecken durch einen Heißwassertank geleitet, dem eine nicht näher spezifizierte Heizeinrichtung zum Aufheizen des Wassers zugeordnet ist. Die Erwärmung des Metallbandes in einem Wasserbad weist den grundsätzlichen Vorteil auf, dass die Einrichtung aus sicherheitstechnischem Gesichtspunkt einfach gebaut werden kann, da keine Beanspruchung durch aggressive Medien auftritt und das Band nicht überhitzt wird.

Aus der FR-A 2 701 410 ist es bekannt, das Metallband vor dem Eintritt in das Beizbecken durch eine Vorheizkammer zu leiten, in der eine Aufheizung unter Einwirkung elektromagnetischer Induktion erfolgt.

Eine weitere sehr spezifische Möglichkeit zur Vorwärmung eines Metallbandes vor dem Eintritt in ein Beizbecken ist aus der JP-A 5-261425 bekannt und besteht darin, in vorgelagerten Behandlungsstufen aus dem Metallband abgeführte Wärme über ein Wärmetauschersystem zu transportieren und dem Metallband vor dem Eintritt in das Beizbecken teilweise wieder zuzuführen.

Aus der JP-A 59-20478 ist es bekannt Heißwasser auf das Metallband aufzusprühen und damit eine Aufwärmung des Metallbandes auf eine Reaktionstemperatur von 70 - 80°C zu erreichen.

Alle diese zitierten Möglichkeiten haben, soweit entsprechende Ausführungen gemacht werden, den Nachteil, dass Sekundärenergie eingesetzt werden muss, die teurer ist als Primärenergie, wie beispielsweise Erdgas, Gichtgas, Erdöl oder ähnlichem.

Aufgabe der vorliegenden Erfindung ist es daher, die Nachteile des bekannten Standes der Technik zu vermeiden und eine in der Errichtung kostengünstige Beizeinrichtung und ein im Betrieb kostengünstiges Verfahren zum kontinuierlichen Beizen eines Metallbandes vorzuschlagen.

Diese Aufgabe wird ausgehend von einer Beizeinrichtung der eingangs genannten Art dadurch erreicht, dass die Heizeinrichtung mindestens eine in den Vorwärmtank integrierte Rauchgasleitung zur Durchführung von Verbrennungsgasen, eine der Rauchgasleitung zugeordnete Brenneinrichtung für einen Brennstoff und ein Gebläse zur Durchleitung der Verbrennungsgase durch die Rauchgasleitung umfasst.

Zur Verbesserung des Wärmeüberganges von der Rauchgasleitung oder gegebenenfalls mehreren Rauchgasleitungen auf die vorzugsweise aus Wasser bestehende Vorwärmflüssigkeit ist dem Vorwärmtank eine Umwälzeinrichtung, vorzugsweise eine Flüssigkeitspumpe, zugeordnet.

Nach einer vorteilhaften Ausgestaltung umfasst der Vorwärmtank eine Aufheizkammer mit einer Heizeinrichtung für das Aufheizen der Vorwärmflüssigkeit und eine Flutungskammer für die Vorwärmung des Metallbandes. Durch die Teilung der Aufheizkammer in diese zwei Funktionsbereiche wird eine präzise Temperaturführung der Vorwärmflüssigkeit in der Flutungskammer wesentlich erleichtert.

Zweckmäßig ist die Aufheizkammer und die Flutungskammer durch mindestens eine Verbindungsleitung für die Durchführung der Vorwärmflüssigkeit verbunden und diese Verbindungsleitung ist eine Umwälzeinrichtung für den Austausch der Vorwärmflüssigkeit zwischen der Aufheizkammer und der Flutungskammer zugeordnet. Die vorzugsweise von einer Flüssigkeitspumpe gebildete Umwälzeinrichtung ermöglicht durch eine mengengeregelte Zuleitung von aufgeheizter Vorwärmflüssigkeit in die Flutungskammer die Einhaltung einer vorbestimmten Temperatur der Vorwärmflüssigkeit in der Flutungskammer bzw. einer vorbestimmten Oberflächentemperatur des durch die Vorwärmflüssigkeit geführten Metallbandes bei seinem Austritt aus der Flutungskammer.

Die Rauchgasleitung im Vorwärmtank oder in der Aufheizkammer ist innerhalb der Füllhöhe der Vorwärmflüssigkeit angeordnet und von der Vorwärmflüssigkeit umströmt, das heißt in einem Abstand von der Wand des Vorwärmtanks oder der Aufheizkammer eingebaut. Vorzugsweise durchsetzt die Rauchgasleitung den Vorwärmtank oder die Aufheizkammer innerhalb seiner Füllhöhe mäanderförmig oder in einer anderen zweckmäßigen Leitungsführung, um den Wärmeinhalt des Rauchgases optimal zu übertragen. Die Länge der Rohrleitung ist auf die optimale Ausnutzung des Wärmeinhaltes der durchströmenden Verbrennungsgase ausgelegt.

Die Heizeinrichtung umfasst eine Brenneinrichtung, vorzugsweise einen Gas- oder Flüssigkeitsbrenner, der für die Verbrennung von gasförmigen oder flüssigen Kohlenwasserstoffen der Primärenergie, vorzugsweise für Erdgas, ausgebildet ist. Die Brenneinrichtung ragt nach einer möglichen Ausführungsform in die Rauchgasleitung, vorzugsweise innerhalb des Vorwärmtanks, die zumindest in diesem Bereich als Flammrohr ausgebildet ist. Alternativ besteht aber auch die Möglichkeit, dass die Brenneinrichtung in eine innerhalb oder außerhalb des Vorwärmtanks angeordnete Brennkammer ragt, von der ausgehend eine Rauchgasleitung durch den Vorwärmtank führt.

Zum Einstellen der optimalen Behandlungstemperatur des Metallbandes ist dem Vorwärmtank oder der Flutungskammer eine Temperaturmesseinrichtung zur kontinuierlichen Erfassung der Temperatur der Vorwärmflüssigkeit zugeordnet, die mit Regel- oder Steuereinrichtungen für die Brenneinrichtung verbunden ist. Es besteht aber auch die Möglichkeit, eine Temperaturmesseinrichtung zur Erfassung der Metallband-Oberflächentemperatur am Ausgang aus dem Vorwärmtank vorzusehen, die mit Regel-oder Steuereinrichtungen für die Brenneinrichtung verbunden ist.

Ein Verfahren zum kontinuierlichen Beizen eines Metallbandes in einer Beizvorrichtung, wobei das Metallband in einem Vorwärmtank durch eine vorgewärmte Vorwärmflüssigkeit auf eine Beiz-Vorwärmtemperatur vorgewärmt wird und anschließend in mindestens einem Beiztank durch eine Beizflüssigkeit geführt wird, ist zur Lösung der der Erfindung zugrunde liegenden Aufgabe dadurch gekennzeichnet, dass mit einer Brenneinrichtung ein Brennstoff verbrannt wird und die Verbrennungsgase eine Rauchgasleitung mit festgelegter Strömungsgeschwindigkeit durchströmen, wobei Verbrennungsenergie an die Vorwärmflüssigkeit im Vorwärmtank abgegeben wird, die im Weiteren zumindest teilweise von der Vorwärmflüssigkeit an das Metallband abgegeben wird. Die Strömungsgeschwindigkeit der Verbrennungsgase orientiert sich hierbei an den Bedingungen des optimierten Wärmeüberganges und erfolgt mit einem voreinstellbaren oder regelbaren Gebläse.

Zur schnellen und gleichmäßigen Temperaturverteilung wird die Vorwärmflüssigkeit im Vorwärmtank kontinuierlich umgewälzt.

Durch die funktionelle und bauliche Aufteilung des Vorwärmtankes in zwei Teilbereiche, wird Verbrennungsenergie in einer Aufheizkammer des Vorwärmtankes an die Vorwärmflüssigkeit abgegeben und diese Verbrennungsenergie in der Flutungskammer des Vorwärmtanks an das durch die Vorwärmflüssigkeit geleitete Metallband zumindest teilweise wieder abgegeben.

Stabile und gleichmäßige Temperaturbedingungen für die Vorwärmflüssigkeit in der Flutungskammer werden erreicht, indem eine kontinuierliche Umwälzung der Vorwärmflüssigkeit zwischen der Aufheizkammer und der Flutungskammer erfolgt.

Die Verbrennung des Brennstoffes erfolgt in einer Brennkammer, in einem Flammrohr oder der Rauchgasleitung selbst, wobei diese innerhalb oder außerhalb des Vorwärmtanks angeordnet sind. Der Brennstoff enthält flüssige oder gasförmige Kohlenwasserstoffe der Primärenergie, vorzugsweise Erdgas, oder einen ausreichenden Brennwert aufweisende Reaktionsgase aus vorzugsweise metallurgischen Prozessen, wie beispielsweise Gichtgas.

Zum Aufbau eines stabilen Regelkreises wird die Temperatur der Vorwärmflüssigkeit oder die Metallband-Oberflächentemperatur kontinuierlich gemessen und in Abhängigkeit von dieser Temperatur die einer Verbrennung zugeführte Brennstoff- und Verbrennungsluftmenge eingestellt.

Weitere Vorteile und Merkmale der vorliegenden Erfindung ergeben sich aus der nachfolgenden Beschreibung nicht einschränkender Ausführungsbeispiele, wobei auf die beiliegenden Figuren Bezug genommen wird, die folgendes zeigen:
- Fig. 1: eine Beizeinrichtung mit einem erfindungsgemäßen zweiteiligen Vorwärmtank nach einer ersten Ausführungsform,
- Fig.2: eine Beizeinrichtung mit einem erfindungsgemäßen einteiligen Vorwärmtank nach einer ersten Ausführungsform,

- Fig.3: eine Beizeinrichtung mit einem erfindungsgemäßen zweiteiligen Vorwärmtank nach einer zweiten Ausführungsform,
- Fig. 4: eine Beizeinrichtung mit einem erfindungsgemäßen einteiligen Vorwärmtank nach einer zweiten Ausführungsform.

Eine Beizeinrichtung für ein kontinuierlich bewegtes Metallband mit einer besonderen Ausführungsform einer Einrichtung zur Bandvorwärmung ist in Figur 1 schematisch dargestellt. Ein Vorwärmtank 1 ist in Bandlaufrichtung eines kontinuierlich bewegten Metallbandes 2 einem ersten Beiztank 3 unmittelbar vorgelagert. Der als eine Baueinheit ausgebildete Vorwärmtank 1 besteht aus einer Aufheizkammer 4 und einer darüber angeordneten Flutungskammer 5. Der Aufheizkammer 4 ist eine Heizeinrichtung 6 zugeordnet, die eine Brenneinrichtung 7, bestehend aus einer Brennkammer 8 und einem in diese Brennkammer ragenden Gas- oder Flüssigkeitsbrenner 9, eine die Aufheizkammer 4 und in ihr enthaltene Vorwärmflüssigkeit 10 durchsetzende Rauchgasleitung 11, welche in ein Abgasrohr 12 mündet, umfasst. Über Zuführleitungen für einen Brennstoff 13 und für Verbrennungsluft 14 wird der Gas- oder Flüssigkeitsbrenner 9 mit Brennstoff und Verbrennungsluft versorgt und die heißen Verbrennungsgase durch die Rauchgasleitung 11 bis in das Abgasrohr 12 geleitet. Die Rauchgasleitung 11 wirkt als Wärmetauscher und leitet Verbrennungswärme an die Vorwärmflüssigkeit weiter. Die Länge der Rauchgasleitung und deren Anordnung in der Aufheizkammer ist auf einen optimalen Wärmeübergang ausgelegt. Mit einer Umwälzeinrichtung 16 findet der Transport von aufgeheizter Vorwärmflüssigkeit aus der Aufheizkammer 4 in die Flutungskammer 5 und von dieser wieder in die Aufheizkammer zurück statt. Diese Umwälzeinrichtung 16 umfasst eine Verbindungsleitung 17 und eine Umwälzpumpe 18 mit der Vorwärmflüssigkeit aus der Aufheizkammer 4 entnommen und der Flutungskammer 5 zugeführt wird. Die Verbindungsleitung 17 mündet in der Flutungskammer 5 in mehreren in der Flutungskammer verteilten Auslässen 19, wodurch eine gleichmäßige Verteilung und Durchmischung der Vorwärmflüssigkeit in der Flutungskammer erzielt wird. Die Rückführung der Vorwärmflüssigkeit aus der Flutungskammer in die Aufheizkammer erfolgt über die Eintrittsöffnung 20 und die Austrittsöffnung 21 in der Flutungskammer, durch die das Metallband eintritt und austritt, die ein ausreichendes Rückströmen der Vorwärmflüssigkeit ermöglicht und gleichzeitig eine gleichmäßige Badspiegelhöhe in der Flutungskammer sicherstellt, damit das Metallband in der Flutungskammer stets in ausreichender Höhe mit Vorwärmflüssigkeit bedeckt ist. Im Eintritts- und Austrittsbereich 22a, 22b des Vorwärmtanks 1 für das Metallband sind Paare von Abquetschrollen 23 angeordnet, die den Weitertransport von Behandlungsflüssigkeit von einem Behandlungsbecken in das nächstfolgende Behandlungsbecken vermeiden sollen und gleichzeitig auch den sicheren Bandtransport gewährleisten. Dem Gas- oder Flüssigkeitsbrenner 9 ist eine Regeleinrichtung 24 zugeordnet, die mit Temperaturmesseinrichtungen 25, 26 in der Aufheizkammer und der Flutungskammer über Signalleitungen verbunden ist und die eine Brennerregelung in Abhängigkeit von der Vorwärmflüssigkeit ermöglicht. Hierbei können eine Temperaturmessung in der Aufheizkammer oder der Flutungskammer für die Brennerregelung ausreichen oder zur Erhöhung der Regelgenauigkeit mehrere Messstellen vorgesehen werden. Der Umwälzpumpe 18 ist eine Regeleinrichtung 27 zugeordnet, die ebenfalls mit einer oder mehreren Temperaturmesseinrichtungen verbunden ist, um entweder die Umwälzmenge oder Umwälzzeiträume zu steuern.

In Fig. 2 ist ein einteiliger Vorwärmtank 1 schematisch dargestellt. Das Metallband 2 durchläuft in einem Eintrittsbereich 22a des Vorwärmtanks ein Paar Abquetschrollen 23 und wird danach mit Tauchrollen 30, 31 in die Vorwärmflüssigkeit abgesenkt, dort gehalten und anschließend im Austrittsbereich 22b des Vorwärmtanks mit einem Paar Abquetschrollen 23 von anhaftender Vorwärmflüssigkeit weitgehend befreit und dem hier nicht dargestellten ersten Beizbecken zugeführt. Analog zur in Fig. 1 dargestellten Brenneinrichtung 7 werden ausgehend von der Brennkammer 8 im Abstand vom Boden des Vorwärmtanks 1 Rauchgasleitungen 11 zur Durchleitung der Verbrennungsgase durch die Vorwärmflüssigkeit geführt und münden in einem Abgasrohr 12. Die Umwälzung der Vorwärmflüssigkeit erfolgt hier durch Badbewegungen, die durch örtliche Temperaturunterschiede zwischen Rauchgas leitungen und Metallband hervorgerufen werden. Durch eine mit der Regeleinrichtung 24 verbundene Temperaturmesseinrichtung 25 erfolgt die Steuerung der Brenneinrichtung 7. Um aufgeheizte Vorwärmflüssigkeit in ausreichender Menge insbesondere an die obere Bandoberfläche zu bringen, kann eine Umwälzeinrichtung vorgesehen werden, mit der quer zur Bandlaufrichtung eine Vorwärmflüssigkeitsströmung erzeugt wird.

In Fig. 3 ist ein zweiteiliger Vorwärmtank 1 schematisch dargestellt, bei dem die Aufheizkammer 4 und die Flutungskammer 5 zwei voneinander baulich völlig getrennte Komponenten bildet. Die Aufheizkammer 4 ist wie in der Ausführungsform nach Fig.1 mit einer hier nicht näher detaillierten Brenneinrichtung 7 und eine durch die Vorwärmflüssigkeit in der Aufheizkammer 4 geführten Rauchgasleitung 11 ausgestattet. Eine Umwälzeinrichtung 16 mit einer Umwälzpumpe 18 und Verbindungsleitungen 17 versorgt die Flutungskammer 5 mit aufgeheizter Vorwärmflüssigkeit. Der Flutungskammer sind ein Eingangsbereich 22a und ein Ausgangsbereich 22b mit Abquetschrollen 23 zur Abscheidung der Vorwärmflüssigkeit und für die Aufrechterhaltung einer gespannten Bandführung zugeordnet. Aus der Flutungskammer durch die Eintritts- und Austrittsöffnungen für das Metallband abfließende Vorwärmflüssigkeit wird unterhalb der Abquetschrollen in Sammelbecken 32, 33 gesammelt und über Rückführleitungen 34 wieder der Aufheizkammer zugeführt.

In Fig. 4 ist eine weitere Ausführungsform eines einteiligen Vorwärmtanks 1 schematisch in zwei Schnitten dargestellt, wobei der Vorwärmtank in Form eines Tauchbeckens ausgestaltet ist und die Bandführung über Umlenkrollen 35, 36, 37 im Wesentlichen vertikal erfolgt. Parallel zu den vertikalen Wänden 38, 39 des Vorwärmtanks und parallel zum vertikalem Bandlauf 40, 41, sowie zwischen den vertikal geführten Bandläufen 40, 41, sind Rauchgasleitungen 11 angeordnet. Damit erfolgt der Wärmeübergang vom Rauchgas auf die Aufwärmflüssigkeit im Nahbereich des Metallbandes und der beidseitig gleichmäßige Wärmetransport zum Metallband ist wesentlich begünstigt. Die Brenneinrichtung 7 und die Brennerregelung erfolgt analog zu den vorher beschriebenen Ausführungsbeispielen.

Zur Gewährleistung einer ausreichenden konstanten Strömungsgeschwindigkeit des Rauchgases ist der Rauchgasleitung 11 bzw. dem Abgasrohr 12 in allen Ausführungsformen ein Gebläse 42 zugeordnet, welches eine definierte Zwangsströmung sicherstellt.

Die Ausgestaltung der Brenneinrichtung ist nicht auf die dargestellte und beschriebene Ausführungsform beschränkt. Vielmehr ist es auch möglich, dass der Brenner in ein Flammrohr ragt, welches direkt in der Vorwärmflüssigkeit des Vorwärmtanks oder der Aufheizkammer angeordnet ist. Damit werden Wärmeabstrahlungen von der Brennkammer an die Umgebungsluft weitgehend vermieden.

## Patentansprüche

1. Beizeinrichtung zum kontinuierlichen Beizen eines Metallbandes, vorzugsweise eines Stahlbandes, mit einem Vorwärmtank (1) und mindestens einem nachgeordneten Beiztank (3), durch die das Metallband kontinuierlich geführt wird, wobei dem Vorwärmtank eine Heizeinrichtung (6) zum Aufheizen einer Vorwärmflüssigkeit zugeordnet ist, die das Metallband umspült, **dadurch gekennzeichnet, dass** die Heizeinrichtung mindestens eine in den Vorwärmtank integrierte Rauchgasleitung (11) zur Durchführung von Verbrennungsgasen, eine der Rauchgasleitung zugeordnete Brenneinrichtung (7) für einen Brennstoff und ein Gebläse (42) zur Durchleitung der Verbrennungsgase durch die Rauchgasleitung umfasst.

2. Beizeinrichtung nach Anspruch 1, **dadurch gekennzeichnet, dass** dem Vorwärmtank (1) eine Umwälzeinrichtung (16) für die Vorwärmflüssigkeit zugeordnet ist.

3. Beizeinrichtung nach Anspruch 1 oder 2, **dadurch gekennzeichnet, dass** der Vorwärmtank (1) eine Aufheizkammer (4) mit einer Heizeinrichtung (16) für das Aufheizen der Vorwärmflüssigkeit und eine Flutungskammer (5) für die Vorwärmung des Metallbandes umfasst.

4. Beizeinrichtung nach Anspruch 3, **dadurch gekennzeichnet, dass** die Aufheizkammer (4) und die Flutungskammer (5) durch mindestens eine Verbindungsleitung (17) für die Vorwärmflüssigkeit verbunden sind und dieser Verbindungsleitung eine Umwälzeinrichtung (16) für den Austausch der Vorwärmflüssigkeit zwischen der Aufheizkammer und der Flutungskammer zugeordnet ist.

5. Beizvorrichtung nach einem der vorhergehenden Ansprüche, **dadurch gekennzeichnet, dass** die Rauchgasleitung (11) im Vorwärmtank (1) oder in der Aufheizkammer (4) innerhalb der Füllhöhe der Vorwärmflüssigkeit verläuft und von der Vorwärmflüssigkeit umströmbar eingebaut ist.

6. Beizvorrichtung nach Anspruch 5, **dadurch gekennzeichnet, dass** die Rauchgasleitung (11) den Vorwärmtank (1) oder die Aufheizkammer (4) innerhalb seiner Füllhöhe mäanderförmig durchsetzt.

7. Beizvorrichtung nach einem der vorhergehenden Ansprüche, **dadurch gekennzeichnet, dass** die Brenneinrichtung (7) für die Verbrennung von gasförmigen oder flüssigen Kohlenwasserstoffen der Primärenergie, vorzugsweise für Erdgas, ausgebildet ist.

8. Beizvorrichtung nach einem der vorhergehenden Ansprüche, **dadurch gekennzeichnet, dass** die Brenneinrichtung (7) in die Rauchgasleitung (11), vorzugsweise innerhalb des Vorwärmtanks (1), ragt und diese Rauchgasleitung zumindest in diesem Bereich als Flammrohr ausgebildet ist.

9. Beizeinrichtung nach einem der Ansprüche 1 bis 7, **dadurch gekennzeichnet, dass** die Brenneinrichtung (7) in eine innerhalb oder außerhalb des Vorwärmtanks angeordnete Brennkammer (8) ragt, von der ausgehend eine Rauchgasleitungen (11) durch den Vorwärmtank (1) führt.

10. Beizeinrichtung nach einem der vorhergehenden Ansprüche, **dadurch gekennzeichnet, dass** dem Vorwärmtank (1) oder der Flutungskammer (5) eine Temperaturmesseinrichtung (25, 26) zur kontinuierlichen Erfassung der Temperatur der Vorwärmflüssigkeit zugeordnet ist, die mit einer Regel- oder Steuereinrichtung (24) für die Brenneinrichtung (7) verbunden ist.

11. Verfahren zum kontinuierlichen Beizen eines Metallbandes, vorzugsweise eines Stahlbandes, in einer Beizvorrichtung, wobei das Metallband in einem Vorwärmtank durch eine vorgewärmte Vorwärmflüssigkeit auf eine Beiz-Vorwärmtemperatur vorgewärmt wird und anschließend in mindestens einem Beiztank durch eine Beizflüssigkeit geführt wird, **dadurch gekennzeichnet, dass** mit einer Brenneinrichtung ein Brennstoff verbrannt wird und die Verbrennungsgase eine Rauchgasleitung mit festgelegter Strömungsgeschwindigkeit durchströmen, wobei Verbrennungsenergie an die Vorwärmflüssigkeit im Vorwärmtank abgegeben wird und diese Verbrennungsenergie im Weiteren zumindest teilweise von der Vorwärmflüssigkeit an das Metallband abgegeben wird.

12. Verfahren nach Anspruch 11, **dadurch gekennzeichnet, dass** eine kontinuierliche Umwälzung der Vorwärmflüssigkeit im Vorwärmtank erfolgt.

13. Verfahren nach Anspruch 11 oder 12, **dadurch gekennzeichnet, dass** Verbrennungsenergie in einer Aufheizkammer des Vorwärmtanks an die Vorwärmflüssigkeit abgegeben wird und diese Verbrennungsenergie in der Flutungskammer des Vorwärmtanks an das Metallband abgegeben wird.

14. Verfahren nach Anspruch 13, **dadurch gekennzeichnet, dass** eine kontinuierliche Umwälzung der Vorwärmflüssigkeit zwischen der Aufheizkammer und der Flutungskammer erfolgt.

15. Verfahren nach einem der Ansprüche 11 bis 14, **dadurch gekennzeichnet, dass** die Verbrennung des Brennstoffes in einem Flammrohr oder der Rauchgasleitung erfolgt.

16. Verfahren nach einem der Ansprüche 11 bis 15, **dadurch gekennzeichnet, dass** der Brennstoff flüssige oder gasförmige Kohlenwasserstoffe enthält.

17. Verfahren nach Anspruch 16, **dadurch gekennzeichnet, dass** als Brennstoff Erdgas verwendet wird.

18. Verfahren nach einem der Ansprüche 11 bis 18, **dadurch gekennzeichnet, dass** die Temperatur der Vorwärmflüssigkeit kontinuierlich gemessen und in Abhängigkeit von der Temperatur der Vorwärmflüssigkeit die einer Verbrennung zugeführte Brennstoff- und Verbrennungsluftmenge eingestellt wird.
